# EUROPÄISCHE PATENTSCHRIFT

(11) **EP 4 336 102 B1**
(45) Veröffentlichungstag und Bekanntmachung des Hinweises auf die Patenterteilung: **25.02.2026**
(21) Anmeldenummer: 23190196.8
(22) Anmeldetag: 08.08.2023
(51) Int. Cl.: F23N 5/24, F23N 5/18, F23D 14/02, F23N 1/02

(54) **VERFAHREN ZUR BEWERTUNG EINER INSTALLATION EINES GAS-LUFT-VERBUNDES EINES HEIZGERÄTES, HEIZGERÄT UND COMPUTERPROGRAMM**
METHOD FOR EVALUATING AN INSTALLATION OF A GAS-AIR CONNECTION OF A HEATING DEVICE, HEATING DEVICE AND COMPUTER PROGRAM
PROCÉDÉ D'ÉVALUATION D'UNE INSTALLATION D'UN CONNECTION GAZ-AIR D'UN APPAREIL DE CHAUFFAGE, APPAREIL DE CHAUFFAGE ET PROGRAMME INFORMATIQUE

(30) Priorität: 08.09.2022 DE 102022122820
(43) Veröffentlichungstag der Anmeldung: 13.03.2024
(73) Patentinhaber: Vaillant GmbH, 42859 Remscheid (DE)
(72) Erfinder: Fischer, Christian, 42859 Remscheid (DE); Fischbusch, Richard, 53844 Troisdorf (DE)
(74) Vertreter: Popp, Carsten

(56) Entgegenhaltungen:
- EP-A1- 3 299 718
- EP-A2- 2 682 679
- JP-A- 2009 210 183

## Beschreibung

Die Erfindung betrifft Verfahren zur Bewertung einer Installation eines Gas-Luft-Verbundes eines Heizgerätes, ein Heizgerät und ein Computerprogramm. Die Erfindung betrifft insbesondere elektronische Gas-Luft-Verbunde und deren Installation, wobei diese eine Gasvolumenstromeinstellung mit Hilfe einer elektronisch angesteuerten Gasarmatur realisieren.

Brennwert-Heizgeräte haben üblicherweise einen modulierenden Gasbrenner. Dieser kann mit einem pneumatischen Gas-Luft-Verbund ausgeführt sein. Hierbei wird mit einem Gebläse für Luft an einer Drosselstelle (Blende) ein Differenzdruck erzeugt, der (direkt) auf eine Membran im Gas-Magnetventil wirken kann. Bei einer bedarfsgerechten Veränderung der Gebläsedrehzahl verändert sich der Druck auf die Membran, sodass dementsprechend auch mehr oder weniger Gas dem Gemisch zudosiert wird. Das Gas-Luftverhältnis stellt sich dabei demnach mit einer fest vorgegebenen Kennlinie ein, die nur für eine Gasart ausgelegt ist.

Der modulierende Gasbrenner kann mit einem elektronischen Gas-Luft-Verbund ausgeführt sein. Hierbei können die Volumenströme aus Luft und Gas (elektronisch geregelt) unabhängig voneinander zugeführt bzw. miteinander gemischt werden. Hierbei sind Heizgeräte mit einem Verfahren zur Verbrennungsregelung bekannt, die eine Abhängigkeit des Ionisationsstroms vom Luftüberschuss ausnutzen. Hierbei kann abhängig von der vom Heizgerät angeforderten Leistung einerseits ein Drehzahlsignal für das Luft-Gebläse und zudem eine Vorgabe für einen elektronischen Schrittmotor des Gas-Ventils erzeugt und übermittelt werden. Überprüft kann die Korrektheit des Verfahrens oder der Installation dann z. b. anhand der Abgas- und/oder Flammenqualität werden. Der Vorteil einer Flammenüberwachung ist, dass der erforderliche Sensor, nämlich die Ionisationselektrode, bei vielen Gas-Heizgeräten bereits vorhanden ist.

Im Zuge der Einführung oder Umrüstung von elektronischen Gas-Luft-Verbunden und/oder gasqualitätsadaptiver Wärmezellen steigt nicht nur der Funktionsumfang, sondern gleichzeitig auch die Komplexität der jeweiligen Boiler-Anlagen. Hierdurch erhöht sich zum einen die Möglichkeit eines/r Fehlverbaus/Fehleinstellung, zum anderen reagieren diese komplexen Systeme meist deutlich sensibler auf falsche Einstellungen oder Komponenten.

Durch einen gewünscht hohen Grad an Wiederverwendung von Komponenten der Heizgeräte und/oder der Möglichkeit viele, früher mechanisch abgebildete Varianzen, über Einstellmöglichkeiten abzubilden, kann es bei der Einrichtung bzw. Umrüstung der Heizgeräte zu unerwünschten Fehleinstellungen kommen. Diese können zu verschiedensten Fehlerbildern führen, die im Nachhinein schwer zu analysieren sind. Zu nennen wären hier z.B. der Verbau einer für dieses Gerät nicht vorgesehenen Gasarmatur und/oder die Einstellung der falschen Gasart / Gasfamilie (Klassifizierung für Gase, die sich in ihren physikalischen und verbrennungstechnischen Eigenschaften ähnlich sind, z.B. Erdgas, Flüssiggas, Wasserstoff, Biogas).

Die EP 2 682 679 A2 beschreibt ein Verfahren zur Überwachung eines brenngasbetriebenen Brenners, bei dem ein Ionisationsstromsensor als auch ein Volumenstromsensor bzw. ein Differenzdrucksensor benötigt wird. Die vorzuhaltende Sensorik bewirkt, dass das Verfahren nicht ohne weiteres durchführbar ist.

Die EP 3 299 718 A1 offenbart ein Verfahren zur Gasartenerkennung, bei dem ein Signal eines Sensors zu einem Luftzahl-Messwert verarbeitet und einer Leistung zugeordnet wird, und wobei das Wertepaar mit einem hinterlegten Fehler-Bereich an Kennwerten verglichen wird. Zu Bewertung einer Installation eines Gas-Luftverbundes ist das Verfahren nicht geeignet.

Die JP 2009 210 183 A hat ein Verfahren zum Einstellen einer Luftzahl zum Gegenstand, das ein Einstellen des anliegenden Gasdruckes durch einen Servicetechniker bei einem Wassererhitzer unnötig macht. Auch dieses Verfahren benötigt mehrere Sensoren und ist nicht zur Bewertung eines Installation geeignet.

Es ist daher Aufgabe der Erfindung, die mit Bezug auf den Stand der Technik geschilderten Probleme wenigstens teilweise zu lindern. Insbesondere soll ein Verfahren zur Bewertung einer nachträglichen Installation eines (elektronischen) Gas-Luft-Verbundes bei einem bestehenden Heizgerät (bzw. Wärmezelle) angegeben werden, so dass gerade eine falsch eingestellte Gasfamilie und/oder die Verwendung einer nicht für dieses Heizsystem konfigurierten Gasarmatur sicher erkennbar ist. Weiter sollen ein geeignetes Heizgerät und ggf. ein für dessen Regelung geeignetes Computerprogramm vorgeschlagen werden.

Zur Lösung dieser Aufgabe trägt ein Verfahren gemäß Anspruch 1 bei. Vorteilhafte Ausgestaltungen und Weiterbildungen der Erfindung sind in den abhängigen Ansprüchen angegeben. Die Beschreibung, insbesondere im Zusammenhang mit den Zeichnungen, veranschaulicht die Erfindung und gibt weitere Ausführungsbeispiele an.

Vorgeschlagen wird ein Verfahren zur Bewertung einer Installation eines Gas-Luft-Verbundes eines Heizgerätes, welches zumindest eine Luftleitung mit einem Gebläse und zumindest eine Gasleitung mit einer Gasarmatur aufweist. Das Verfahren betrifft insbesondere die Bewertung einer Neu- bzw. Um-Installation bei einem bereits bekannten bzw. bereits zuvor in Betrieb befindlichen Heizgerät. Das kann bedeuten, dass beispielsweise eine Umrüstung hin zu einem elektronischen Gas-Luft-Verbund und/oder hin zur Verbrennung einer anderen Gasart/Gasfamilie durchgeführt wurde. Die Bewertung der Installation des Gas-Luft-Verbundes umfasst insbesondere eine Prüfung der apparativen (geräte- und/oder anlagenspezifischen) Ausgestaltung und/oder apparativen Einstellung von Komponenten des Gas-Luft-Verbundes, und dabei ganz besonders bevorzugt der Einstell-Komponenten der Strömungen von Gas und/oder Luft. Im Rahmen der Bewertung der Installation des Gas-Luft-Verbundes kann ein reales Strömungsverhalten des Gas-Luft-Verbundes mit einem erwarteten Strömungsverhalten verglichen werden, und damit die Eignung des (apparativen Gesamtsystems des) Gas-Luft-Verbundes insbesondere mit Blick auf ein erwartetes bzw. reales Gas, welches mit dem Gas-Luft-Verbund gefördert wird, analysiert werden.

Der Aufbau eines (elektronischen) Gas-Luft-Verbundes wurde bereits einleitend erläutert, so dass hier auf diese Erläuterungen zurückgegriffen werden kann. Die mindestens eine Luftleitung und die mindestens eine Gasleitung münden üblicherweise in einen Gemischkanal, der dann das Brenngasgemisch einem Brenner zuführt. Die Förderung der Luft und des Brenngasgemischs kann durch einen eingerichteten Betrieb des (mindestens einen) Gebläses oder dergleichen erfolgen. Die Zufuhr des Gases kann z.B. geregelt mittels eines elektronisch ansteuerbaren Schrittmotors der Gasarmatur erfolgen, wobei das die Gasarmatur verlassende (Brenn-)Gas dann in den Luftstrom gesogen werden kann.

Der Brenner kann in einem separaten Brennergehäuse vorgesehen sein und beispielsweise ein (zylindrisches) Lochblech umfassen, so dass das Brenngasgemisch durch die Löcher des Lochblechs hindurchtreten und auf dessen Oberfläche gezündet und verbrannt werden kann. Es ist möglich, die Ausbildung der Flammen auf der Oberfläche des Brenners zu überwachen, z.B. mit einer ebenfalls einleitend bereits erläuterten Flammenüberwachung. Diese kann zur Messung einer Qualität der Verbrennung, die hauptsächlich von dem während der Verbrennung vorliegenden Verhältnis von Luft zu Gas (Lambda-Wert, auch Luftzahl genannt) abhängt, genutzt werden und beispielsweise eine Ionisationsmessung in einem Flammenbereich ausführen.

Das hier vorgeschlagene Verfahren umfasst zumindest folgende Schritte:
a) Bereitstellen von Strömungsreferenzwerten einer Gasströmung durch die Gasarmatur bei einer Modulation der Luftströmung mittels des Gebläses;
b) Überwachen aktueller Strömungswerte einer Gasströmung durch die Gasarmatur bei einer Modulation der Luftströmung mittels des Gebläses;
c) Feststellen einer vorgegebenen signifikanten Abweichung der aktuellen Strömungswerte der Gasströmung von den Strömungsreferenzwerten der Gasströmung;
d) Bewerten der Abweichung anhand eines Vergleichs eines zeitlich und/oder bei der Luft-Modulation auftretenden Unterschieds zwischen den aktuellen Strömungswerten der Gasströmung zu deren Strömungsreferenzwerten;
e) Schließen auf eine Ursache der Abweichung durch Abgleichen mit einer Tabelle oder Datenbank, die Musterergebnisse für eine Mehrzahl oder Vielzahl von Ursachen umfasst.

Die angegebene Reihenfolge der Schritte a), b), c), d) und e) kann sich so in der Regel bei einem regulären Betriebsablauf, zumindest einmal einstellen. Es ist möglich, dass die Schritte unterschiedlich oft, mit unterschiedlichem zeitlichem Abstand zueinander und/oder zumindest teilweise zeitlich überlagert ausgeführt werden. Das Verfahren kann zu einem beliebigen Zeitpunkt beispielsweise von einem Installateur auslösbar sein. Gegebenenfalls kann der Gas-Luft-Verbund bzw. das Heizgerät (auch) eigenständig erkennen bzw. vorgeben, zu welchem Zeitpunkt das Verfahren initiiert wird.

Gemäß Schritt a) können Strömungsreferenzwerte einer Gasströmung durch die Gasarmatur bei einer Modulation der Luftströmung mittels des Gebläses bereitgestellt werden. Hierbei kann es sich um Werte handeln, die aus historischen Strömungswerten bestehen bzw. davon abgeleitet oder erlernt wurden. Die Strömungsreferenzwerte können geräte- bzw. anlagenspezifisch (geprägt) sein, also z. B. auch die konkrete Verbauungssituation, den Verschleißzustand, Einflüsse der sonstigen Komponenten, etc. berücksichtigen oder abbilden. Die Strömungsreferenzwerte können eine (optimale oder zulässige) Kennlinie der Gasströmung über den von dem Gebläse einstellbaren Modulationsbereich der Luftströmung bilden. Die (optimale oder zulässige) Kennlinie kann anhand des (vorherigen) Betriebs des Heizgerätes anhand z.B. der Flammenüberwachung festgelegt bzw. gelernt worden sein. Als "Strömungsreferenzwert" der Gasströmung wird ein konkreter (Soll-)Wert oder ein (Soll-)Wertebereich verstanden, der einem spezifischen (Ist-)Wert der Luftströmung zugeordnet ist. Die Strömungsreferenzwerte können auf einem Datenspeicher abgelegt und bei Bedarf oder dauerhaft abgerufen oder ausgelesen werden.

In einem (Test-)Betrieb können aktuelle (tatsächliche) Strömungswerte der Gasströmung durch die Gasarmatur überwacht werden, wenn die Luftströmung mittels des Gebläses moduliert bzw. verändert wird. Es ist möglich, dass ein konkreter (Test-)Modulationsbereich vorgegeben ist, der hier abgefahren wird. Es ist allerdings auch bzw. ebenso möglich, dass hierbei der normale aktuell angefragte Leistungsbedarf des Heizgerätes anliegt und diese Situation beobachtet wird. Die dabei erfassten Strömungswerte der Gasströmung können ebenfalls einem zeitlichen oder luftströmungsabhängigen Verlauf zuordenbar sein. Die Erfassung der Strömungswerte kann sensorisch erfolgen, wobei unmittelbar ein die Strömung und/oder eine die Strömung erzeugende/beeinflussendes Stellglied überwacht werden kann.

Insbesondere dann, wenn eine (vorgebbare) ausreichende Überwachungszeit erreicht ist, kann einmalig, zeitlich getaktet und/oder (zeitweise) parallel das aktuelle Verhalten der Strömungswerte mit den Strömungsreferenzwerten bewertet werden. Dabei wird erfindungsgemäß eine vorgegeben signifikante Abweichung der aktuellen Strömungswerte der Gasströmung von den (historisch üblichen) Strömungsreferenzwerten der Gasströmung festgestellt.

Ist diese Situation eingetreten, erfolgt erfindungsgemäß (unmittelbar) eine Bewertung der festgestellten Abweichung. Die Bewertung umfasst erfindungsgemäß einen Vergleich eines zeitlich bzw. bei einer Luft-Modulation auftretenden Unterschieds zwischen den aktuellen Strömungswerten der Gasströmung zu deren Strömungsreferenzwerten, ggf. auch unter einer Gewichtung unterschiedlicher Modulationsbereiche, Einbeziehung von weiteren Prozess- oder Anlagenparametern, etc. Wenn beide Verläufe etwa Kennlinien bzw. -bereiche ausbilden, kann (rechnerisch) deren Relativlage zueinander berücksichtigt werden.

Das Ergebnis der Bewertung führt erfindungsgemäß zu einem Schluss hinsichtlich der Ursache für die Abweichung. Dafür wird erfindungsgemäß das Ergebnis mit einer Tabelle abgeglichen, die Musterergebnisse für eine Mehrzahl oder Vielzahl von Ursachen umfasst. Die Ursache kann damit identifiziert und als Verfahrensprodukt ausgegeben werden. Mit anderen Worten wird bei Feststellen einer Abweichung nicht (nur) der Strömungsparameter angepasst, wie beispielsweise bei einer normalen Regelung des Brenners, so dass die Flamme eine gewünschte Eigenschaft hat und/oder ein vorbestimmter Lambda-Wert erreicht wird, sondern es wird eine Ursacheninformation zur Verfügung gestellt, die abrufbar ist, ausgesendet wird und/oder angezeigt wird. Es können beispielsweise in der Tabelle (Datenbank) Ursacheninformationen zu den (die Strömung einstellenden) Komponenten des Gas-Luft-Verbunds und/oder des Gases abgelegt sein, aus denen mittels des Verfahrens mindestens eine ausgewählt wird. Insbesondere kann als Ergebnis (zumindest) ausgegeben werden, dass das Gas eine für den Gas-Luft-Verbund ungeeignete Eigenschaft hat und/oder eine Komponente des Gas-Luft-Verbunds nicht zu dieser Anwendung (Gasart) passt bzw. (grundsätzlich) falsch installiert wurde. Es werden hierbei also insbesondere Ursachen ausgegeben, die nicht (dauerhaft und/oder über den gesamten Modulationsbereich) durch eine übliche Regelung kompensiert werden können, sondern insbesondere ein manuelles (neues) Einrichten und/oder Austauschen der (die Strömung einstellenden) Komponenten des Gas-Luft-Verbunds erforderlich mach. Die Ausgabe der Ursache kann mit einer Weisung zur Beschränkung des Betriebs des Gas-Luft-Verbunds einhergehen.

Die Strömungsreferenzwerte und die aktuellen Strömungswerte der Gasströmung können einen Volumenstrom erfassen bzw. betreffen. Der Volumenstrom kann direkt oder mittelbar sensorisch erfasst werden. Dies kann umfassen, dass eine Hilfsgröße erfasst wird, die von dem Volumenstrom abhängt bzw. von der sich ein Volumenstrom ableiten lässt.

Die Gasarmatur kann einen elektronischen Regler, insbesondere einen Schrittmotor, aufweisen. Der Regler bzw. dessen Betriebsparameter können herangezogen werden, den Volumenstrom der Gasströmung zu erfassen bzw. zu berechnen.

Das Verfahren kann insbesondere dann initiiert werden, wenn festgestellt wird, dass der elektronische Regler der Gasarmatur zuvor stromlos war bzw. jetzt erst gerade wieder bestromt wird. Der Umstand, dass die Gasarmatur von der elektrischen Stromversorgung entkoppelt war, kann auch bei der Ursachenidentifikation einer festgestellten Abweichung berücksichtigt werden.

Es können bei dem Gas-Luft-Verbund (auch) Mittel zur Erfassung der Gasart vorgesehen sein. Als Mittel kommt z. B. mindestens ein Sensor, ein gasart-spezifisches Anschlusselement, eine gasart-spezifische Software-Applikation, etc. in Betracht.

Das Verfahren kann insbesondere dann initiiert werden, wenn eine Änderung der Gasart festgestellt wird bzw. kurz zuvor festgestellt wurde. Der Umstand, dass eine Änderung der Gasart festgestellt wurde, kann auch bei der Ursachenidentifikation einer festgestellten Abweichung berücksichtigt werden.

In Schritt d) kann ein Verlauf der Abweichung über einen Modulationsbereich der Luftströmung bewertet werden. Es ist möglich, dass die Abweichung der Werte über einen (betrachteten bzw. vorgegebenen) Modulationsbereich annähernd konstant ist, sich sprunghaft, (zeitweise) kontinuierlich vergrößert und/oder verkleinert, um einen Mittelwert mit einer Amplitude schwingt, etc. Das Resultat dieser Bewertung kann für den Schritt e) genutzt werden.

In Abhängigkeit des Ergebnisses von Schritt e) können mindestens zwei verschiedene Ursachen identifiziert und ausgegeben werden. Insbesondere können die Ursachen "falsche Gasarmatur" und "falsche Gasart/Gasfamilie" identifiziert und angegeben werden. Es ist möglich, dass eine Vielzahl weiterer Ursachen auf diese Weise identifizierbar sind.

Schritt a) kann unter Berücksichtigung historischer Strömungswerte der Gasströmung des Gas-Luft-Verbundes erfolgen. So ist es möglich, dass z. B. über einen Lernprozess während des (früheren) Betriebes des Gas-Luft-Verbundes des Heizgerätes entsprechende Strömungsreferenzwerte ermittelt bzw. angepasst werden. Die Qualifizierung als zulässiger Strömungsreferenzwert kann z. B. über die Flammenerkennung erfolgen.

Während der Durchführung des Verfahrens werden bevorzugt keine (weiteren) Strömungsreferenzwerte der Gasströmung erzeugt bzw. geändert. Dies kann beispielsweiser (erst) wieder fortgesetzt werden, wenn das Verfahren ohne Feststellung einer Abweichung durchlaufen wurde.

Einem weiteren Aspekt folgend wird ein Heizgerät vorgeschlagen mit einem Gas-Luft-Verbund, zumindest umfassend eine Luftleitung mit einem Gebläse, eine Gasleitung mit einer Gasarmatur, eine Regel- und Steuereinheit zur Einstellung einer angepassten Gasströmung durch die Gasarmatur bei einer Modulation der Luftströmung und Mittel, die so angepasst sind, dass sie die Schritte des erfindungsgemäßen Verfahrens ausführen.

Die vorherigen Erläuterungen zum Gas-Luft-Verbund eines Heizgerätes bzw. zum Verfahren können zur weiteren Charakterisierung der Vorrichtung herangezogen werden. Insbesondere kann der Gas-Luft-Verbund des Heizgerätes so eingerichtet sein, dass dieser das hier angegebene Verfahren ausführen kann.

Zudem wird ein Computerprogramm vorgeschlagen, umfassend Befehle, die bewirken, dass das erfindungsgemäße Heizgerät die Schritte des erfindungsgemäßen Verfahrens ausführt. Das Computerprogramm kann beispielsweise zur Implementierung in eine Regel- und Steuereinheit eines Heizgerätes vorgesehen sein.

Die hier vorgestellten Lösungen sowie deren technisches Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in oder in Zusammenhang mit den Figuren erläuterten Sachverhalte zu extrahieren und mit anderen

Bestandteilen und/oder Erkenntnissen aus anderen Figuren und/oder der vorliegenden Beschreibung zu kombinieren. Es zeigen beispielhaft und schematisch:
- Fig. 1:: ein Beispiel eines elektrischen Gas-Luft-Verbundes eines Heizgerätes,
- Fig. 2:: eine Veranschaulichung zur Gewinnung von Strömungsreferenzwerten, und
- Fig. 3:: eine Bewertung einer Abweichung im Rahmen des hier offenbarten Verfahrens.

Fig. 1 zeigt einen Gas-Luft-Verbund 1 eines Heizgerätes 2, das eine Luftleitung 3 mit einem Gebläse 4 und eine Gasleitung 5 mit einer Gasarmatur 6 aufweist. Die Gasarmatur 6 umfasst einen elektrischen Regler 7 der von einer Regel- und Steuereinheit 8 so einstellbar ist, dass eine angepassten Gasströmung durch die Gasarmatur 6 bei einer ggf. auch von der Regel- und Steuereinheit 8 vorgegebenen oder veranlassten Modulation der Luftströmung ermöglicht wird. Luftleitung 3 und Gasleitung 5 münden in einer gemeinsamen Gemischleitung 9, die hin zu einem Brenner 10 führt. In der den Brenner 10 umgebenden Kammer wird das Gemisch verbrannt, wobei eine Flammenüberwachung 11 dort vorgesehen werden kann, die Signale an die Regel- und Steuereinheit 8 zur aktuellen Flammenausbildung übergeben kann. Das Abgas dieser Verbrennung kann über eine Abgasleitung 12 abgeführt werden. Dabei sind die Mittel so angepasst, dass sie die Schritte des hier offenbarten Verfahrens ausführen können.

Fig. 2 veranschaulicht beispielhaft, dass für eine gewünschte Verbrennungsqualität bei einer Modulation der Luft ein (idealer) Soll-Volumenstrom des Gases vorgegeben werden kann (linkes Diagramm in Fig. 2). Mit einer solchen Vorgabe kann das Heizgerät beispielsweise zu Beginn betrieben werden. Rechnerisch oder idealer Weise ergibt sich ein lineares Verhältnis, wie rechts als gestrichelte Linie angedeutet. Dieses stellt sich aber so nicht ein, sondern es ist eine systembedingte Abweichung festzustellen. Gleichwohl kann aber (z. B. unter Rückkopplung der Ergebnisse der Flammenüberwachung) ein systemspezifisch angepasster Ist-Volumenstrom ermittelt werden, bei dem sich tatsächlich die gewünschte Flammenqualität einstellt (rechtes Diagramm in Fig. 2). Diese Volumen-Strömungswerte können als Strömungsreferenzwert (SR) erfasst und abrufbar bereitgestellt werden.

Insbesondere mit einem Gas-Luft-Verbund 1 gemäß der Fig. 1 und den gemäß Fig. 2 gelernten Strömungsreferenzwerten SR lässt sich das Verfahren gemäß Anspruch 1 zur Bewertung der (erfolgreichen oder fehlerbehafteten) Installation des Gas-Luft-Verbundes 1 ausführen.

Fig. 3 veranschaulicht, wie dabei insbesondere im Rahmen der Schritte d) und/oder e) vorgegangen werden kann. Dort ist ein Diagramm gezeigt, in dem über einen vorgegebenen Modulationsbereich M bzw. die Gebläsedrehzahl verschiedene Verläufe der Strömungswerte der Gasströmung abgebildet sind. Dabei wird hier prozentual die Abweichung vom idealen Verlauf (siehe Fig. 2 rechts) veranschaulicht.

Im unteren Bereich ist der (gelernte bzw. historische) Verlauf V der Strömungsreferenzwerte SR veranschaulicht. Dieser umfasst einen Toleranz- bzw. Zulässigkeitsbereich nach oben und unten, wobei die Toleranzrichtung und/oder -breite vorgegeben und/oder ebenfalls gelernt sein kann. Diese kann also im Rahmen von Schritt a) bereitgestellt werden. Liegen die aktuell erfassten Strömungswerte S im oder an den Strömungsreferenzwerten SR kann von einer korrekten Installation ausgegangen werden.

Darüber ist ein erster Verlauf V von im Rahmen des Schrittes b) aktuell ermittelten Strömungswerten S1 veranschaulicht. Diese liegen zumindest in einem Teilbereich mit einer signifikanten Abweichung A1 von dem Verlauf V der Strömungsreferenzwerte SR entfernt, so dass gemäß Schritt c) eine Abweichung A1 festgestellt wird. Gemäß Schritt d) kann die Abweichung A1 derart bewertet werden, dass diese in dem oberen bzw. rechten Modulationsbereich zunimmt. Dieses Bewertungsergebnis führt in Schritt e) zu dem Schluss, dass die Ursache mit hoher Wahrscheinlichkeit eine falsche Gasarmatur 6 (mit lokal veränderter Auslegung / Geometrie) ist.

Im Diagramm ist noch ein zweiter Verlauf V von im Rahmen des Schrittes b) aktuell ermittelten Strömungswerten S2 veranschaulicht. Diese liegen mit einer signifikanten Abweichung A2 von dem Verlauf V der Strömungsreferenzwerte SR entfernt, so dass gemäß Schritt c) eine Abweichung A2 festgestellt wird. Gemäß Schritt d) kann die Abweichung A2 derart bewertet werden, dass diese im Modulationsbereich im Wesentlichen konstant ist. Dieses Bewertungsergebnis führt in Schritt e) zu dem Schluss, dass die Ursache mit hoher Wahrscheinlichkeit eine falsche Gasart (mit konstant abweichendem Brennverhalten) ist.

### Bezugszeichenliste

- 1: Gas-Luft-Verbund
- 2: Heizgerät
- 3: Luftleitung
- 4: Gebläse
- 5: Gasleitung
- 6: Gasarmatur
- 7: elektronischer Regler
- 8: Regel- und Steuereinheit
- 9: Gemischleitung
- 10: Brenner
- 11: Flammenüberwachung
- 12: Abgasleitung

- S: Strömungswert
- SR: Strömungsreferenzwert
- A: Abweichung
- M: Modulationsbereich
- V: Verlauf

## Patentansprüche

1. Verfahren zur Bewertung einer Installation eines Gas-Luft-Verbundes (1) eines Heizgerätes (2), welches eine Luftleitung (3) mit einem Gebläse (4) und eine Gasleitung (5) mit einer Gasarmatur (6) aufweist, wobei das Verfahren zumindest folgende Schritte umfasst:
a) Bereitstellen von Strömungsreferenzwerten (SR) einer Gasströmung durch die Gasarmatur (6) bei einer Modulation der Luftströmung mittels des Gebläses (4);
b) Überwachen aktueller Strömungswerte (S) der Gasströmung durch die Gasarmatur (6) bei einer Modulation der Luftströmung mittels des Gebläses (4);
c) Feststellen einer vorgegebenen signifikanten Abweichung (A) der aktuellen Strömungswerte (S) der Gasströmung von den Strömungsreferenzwerten (SR) der Gasströmung;
d) Bewerten der Abweichung (A) anhand eines Vergleichs eines zeitlich und/oder bei der Luft-Modulation auftretenden Unterschieds zwischen den aktuellen Strömungswerten (S) der Gasströmung zu deren Strömungsreferenzwerten (SR),
e) Schließen auf eine Ursache der Abweichung (A) durch Abgleichen mit einer Tabelle oder Datenbank, die Musterergebnisse für eine Mehrzahl oder Vielzahl von Ursachen umfasst.

2. Verfahren nach Anspruch 1, wobei Schritt d) eine Gewichtung unterschiedlicher Modulationsbereiche, eine Einbeziehung von weiteren Prozessparametern oder eine Einbeziehung von weiteren Anlagenparametern umfasst.

3. Verfahren nach einem der vorangehenden Ansprüche, wobei in der Tabelle oder Datenbank Ursacheninformationen zu den die Strömung einstellenden Komponenten des Gas-Luft-Verbunds und/oder des Gases abgelegt sind, aus denen mittels Schritt e) mindestens eine ausgewählt wird.

4. Verfahren nach einem der vorangehenden Ansprüche, bei dem die Strömungsreferenzwerte (SR) und die aktuellen Strömungswerte (S) einen Volumenstrom erfassen.

5. Verfahren nach einem der vorhergehenden Ansprüche, wobei die Gasarmatur (6) einen elektronischen Regler (7) aufweist, und das Verfahren initiiert wird, wenn der elektronische Regler (7) zuvor stromlos war.

6. Verfahren nach einem der vorhergehenden Ansprüche, wobei Mittel zur Erfassung der Gasart vorgesehen sind, und das Verfahren initiiert wird, wenn eine Änderung der Gasart festgestellt wurde.

7. Verfahren nach einem der vorhergehenden Ansprüche, bei dem in Schritt d) ein Verlauf (V) der Abweichung (A) über einen Modulationsbereich (M) der Luftströmung bewertet wird.

8. Verfahren nach einem der vorhergehenden Ansprüche, bei dem in Abhängigkeit des Ergebnisses von Schritt e) mindestens zwei verschiedene Ursachen identifiziert und ausgegeben werden.

9. Verfahren nach einem der vorhergehenden Ansprüche, bei dem Schritt a) unter Berücksichtigung historische Strömungswerte (S) der Gasströmung des Gas-Luft-Verbundes (1) erfolgt.

10. Verfahren nach einem der vorhergehenden Ansprüche, bei dem während der Durchführung des Verfahrens keine Strömungsreferenzwerte (SR) der Gasströmung geändert werden.

11. Heizgerät (2) mit einem Gas-Luft-Verbund (1), zumindest umfassend eine Luftleitung (3) mit einem Gebläse (4), eine Gasleitung (5) mit einer Gasarmatur (6), eine Regel- und Steuereinheit (8) zur Einstellung einer angepassten Gasströmung durch die Gasarmatur (6) bei einer Modulation der Luftströmung und Mittel, die so angepasst sind, dass sie die Schritte des Verfahrens nach Anspruch 1 ausführen.

12. Computerprogramm, umfassend Befehle, die bewirken, dass das Heizgerät (2) des Anspruchs 11 die Schritte des Verfahrens nach Anspruch 1 ausführt.

## Claims

1. Method for evaluating an installation of a gas-air composite (1) of a heating device (2), which has an air duct (3) with a fan (4) and a gas duct (5) with a gas fitting (6), wherein the method comprises at least the following steps:
a) providing flow reference values (SR) of a gas flow through the gas fitting (6) during modulation of the air flow by means of the fan (4);
b) monitoring current flow values (S) of the gas flow through the gas fitting (6) during modulation of the air flow by means of the fan (4);
c) detecting a predetermined significant deviation (A) of the current flow values (S) of the gas flow from the flow reference values (SR) of the gas flow;
d) Evaluating the deviation (A) by comparing a difference occurring over time and/or during air modulation between the current flow values (S) of the gas flow and their flow reference values (SR);
e) Concluding on a cause of the deviation (A) by comparing with a table or database comprising sample results for a plurality or multitude of causes.

2. Method according to claim 1, wherein step d) comprises weighting different modulation ranges, including further process parameters or including further plant parameters.

3. Method according to one of the preceding claims, wherein cause information relating to the components of the gas-air mixture and/or the gas that regulate the flow is stored in the table or database, from which at least one is selected by means of step e).

4. Method according to one of the preceding claims, in which the flow reference values (SR) and the current flow values (S) record a volume flow.

5. Method according to one of the preceding claims, wherein the gas fitting (6) has an electronic controller (7), and the method is initiated when the electronic controller (7) was previously de-energised.

6. Method according to one of the preceding claims, wherein means for detecting the gas type are provided, and the method is initiated when a change in the gas type is detected.

7. Method according to one of the preceding claims, in which in step d) a progression (V) of the deviation (A) over a modulation range (M) of the air flow is evaluated.

8. Method according to one of the preceding claims, wherein, depending on the result of step e), at least two different causes are identified and output.

9. Method according to one of the preceding claims, wherein step a) is performed taking into account historical flow values (S) of the gas flow of the gas-air composite (1).

10. Method according to one of the preceding claims, in which no flow reference values (SR) of the gas flow are changed during the execution of the method.

11. Heating device (2) with a gas-air composite (1), comprising at least an air duct (3) with a fan (4), a gas duct (5) with a gas fitting (6), a control and regulation unit (8) for setting an adjusted gas flow through the gas fitting (6) when modulating the air flow, and means adapted to carry out the steps of the method according to claim 1.

12. Computer program comprising instructions that cause the heater of claim 11 to perform the steps of the method according to claim 1.

## Revendications

1. Procédé d'évaluation d'une installation d'une connexion gaz-air (1) d'un appareil de chauffage (2) qui présente une conduite d'air (3) avec une soufflante (4) et une conduite de gaz (5) avec un robinet de gaz (6), dans lequel le procédé comprend au moins les étapes suivantes :
a) la fourniture de valeurs de référence d'écoulement (SR) d'un écoulement de gaz par le robinet de gaz (6) lors d'une modulation de l'écoulement d'air au moyen de la soufflante (4) ;
b) la surveillance de valeurs d'écoulement (S) actuelles de l'écoulement de gaz par le robinet de gaz (6) lors d'une modulation de l'écoulement d'air au moyen de la soufflante (4) ;
c) la constatation d'un écart (A) significatif prédéfini des valeurs d'écoulement (S) actuelles de l'écoulement de gaz par rapport aux valeurs de référence d'écoulement (SR) de l'écoulement de gaz ;
d) l'évaluation de l'écart (A) à l'aide d'une comparaison d'une différence survenant dans le temps et/ou lors de la modulation d'air entre les valeurs d'écoulement (S) actuelles de l'écoulement de gaz par rapport à ses valeurs de référence d'écoulement (SR),
e) la conclusion d'une cause de l'écart (A) par comparaison avec un tableau ou une base de données qui comprend des résultats de modèle pour une majorité ou pluralité de causes.

2. Procédé selon la revendication 1, dans lequel l'étape d) comprend une pondération de zones de modulation différentes, une intégration d'autres paramètres de processus ou une intégration d'autres paramètres d'installation.

3. Procédé selon l'une quelconque des revendications précédentes, dans lequel des informations sur la cause par rapport aux composants initiant l'écoulement de la connexion gaz-air et/ou du gaz sont enregistrées dans le tableau ou la base de données, parmi lesquelles au moins une est sélectionnée au moyen de l'étape e).

4. Procédé selon l'une quelconque des revendications précédentes, pour lequel les valeurs de référence d'écoulement (SR) et les valeurs d'écoulement (S) actuelles détectent un courant volumique.

5. Procédé selon l'une quelconque des revendications précédentes, dans lequel le robinet de gaz (6) présente un régulateur (7) électronique, et le procédé est initié lorsque le régulateur (7) électronique était auparavant hors tension.

6. Procédé selon l'une quelconque des revendications précédentes, dans lequel des moyens de détection du type de gaz sont prévus, et le procédé est initié lorsqu'une modification du type de gaz a été constatée.

7. Procédé selon l'une quelconque des revendications précédentes, pour lequel à l'étape d), une allure (V) de l'écart (A) sur une zone de modulation (M) de l'écoulement d'air est évaluée.

8. Procédé selon l'une quelconque des revendications précédentes, pour lequel au moins deux causes différentes sont identifiées et émises en fonction du résultat de l'étape e).

9. Procédé selon l'une quelconque des revendications précédentes, pour lequel l'étape a) est effectuée en tenant compte de valeurs d'écoulement (S) historiques de l'écoulement de gaz de la connexion gaz-air (1).

10. Procédé selon l'une quelconque des revendications précédentes, pour lequel pendant l'exécution du procédé, aucune valeur de référence d'écoulement (SR) de l'écoulement de gaz n'est modifiée.

11. Appareil de chauffage (2) avec une connexion gaz-air (1), comprenant au moins une conduite d'air (3) avec une soufflante (4), une conduite de gaz (5) avec un robinet de gaz (6), une unité de régulation et de commande (8) pour le réglage d'un écoulement de gaz adapté par le robinet de gaz (6) lors d'une modulation de l'écoulement de gaz et des moyens qui sont adaptés de sorte qu'ils exécutent les étapes du procédé selon la revendication 1.

12. Programme informatique comprenant des ordres qui amènent l'appareil de chauffage (2) de la revendication 11 à exécuter les étapes du procédé selon la revendication 1.
